# EUROPÄISCHE PATENTSCHRIFT

(11) **EP 0 233 506 B1**
(45) Veröffentlichungstag und Bekanntmachung des Hinweises auf die Patenterteilung: **29.03.1989**
(21) Anmeldenummer: 87100905.6
(22) Anmeldetag: 23.01.1987
(51) Int. Cl.: E05B 15/02, E05B 65/32, E05B 15/16

(54) **Kraftfahrzeugtürverschluss**
Motor vehicle door lock
Fermeture de porte de véhicule à moteur

(30) Priorität: 21.02.1986 DE 3605601
(43) Veröffentlichungstag der Anmeldung: 26.08.1987
(73) Patentinhaber: AUDI AG, 85045 Ingolstadt (DE)
(72) Erfinder: Schlegel, Christoph, Dipl.-Ing., D-8039 Wolnzach (DE)
(74) Vertreter: Le Vrang, Klaus

(56) Entgegenhaltungen:
- DE-A- 2 320 351
- DE-C- 3 131 119

## Beschreibung

Die Erfindung bezieht sich auf einen Kraftfahrzeugtürverschluß, im wesentlichen bestehend aus einer Gabelfalle, einer Sperrklinke sowie einem zylindrischen Schließbolzen mit einem im Querschnitt größeren Schließbolzenkopf, wobei eine Gabelöffnung der Gabelfalle den Schließbolzen umfaßt und die Gabelfalle auf ihrer Oberfläche eine insbesondere geräuschdämpfende Beschichtung aufweist.

Gattungsgemäße Kraftfahrzeugtürverschlüsse sind im Stand der Technik hinreichend bekannt, z.B. aus der DE-A 2 320 351. Auch die Anmelderin verwendet derart gestaltete Einrichtungen zum Verschließen der seitlichen Fahrzeugtüren. Insbesondere zum Zwecke der Geräuschdämpfung beim Zusammenwirken der Bauteile Gabelfalle, Sperrklinke und Schließbolzen während des Schließvorganges weist die Gabelfalle über nahezu ihre gesamte Oberfläche eine Kunststoffbeschichtung auf, die aber auch entsprechende Festigkeitseigenschaften aufweisen muß, damit die ordnungsgemäße Verriegelung der Tür sichergestellt ist.

Ublich ist auch, ergänzend hierzu oder stattdessen den Schließbolzen im Kontaktbereich mit der Gabelfalle mit einer Kunststoffbeschichtung zu versehen (DE-PS 3 131 119). Dabei hat sich aber gezeigt, daß diese meist sehr schnell verschleißt und die ihr zugedachte Funktion nicht mehr ordnungsgemäß erfüllen kann.

Aufgrund der gegebenen hohen Sicherheitsanforderungen an den Verriegelungsmechanismus ist gerade von der Beschichtung der Gabelfalle zu fordern, daß diese auch bei großer auf sie einwirkender Flächenpressung den Belastungen dauerhaft Stand halten kann. Dabei ist nicht nur eine sichere Verriegelung in Schließrichtung gefordert, sondern es ist auch erforderlich, daß die Verbindung Gabelfalle/Schließbolzen auch senkrecht darauf gerichtete Kräfte aufnehmen kann. Diese können insbesondere infolge eines die Fahrzeugtür verformenden, seitlichen Zusammenstoßes auftreten. Dabei kommt eine der Stirnflächen der Gabelfalle im Bereich der Gabelöffnung mit dem Schließbolzenkopf in flächenpressende Berührung.

Aber gerade hier liegt ein Schwachpunkt bei der Verbindung, da nahezu ausschließlich die elastische Beschichtungsmasse mit der relativ kleinen Anlagefläche des Schließbolzenkopfes in Kontakt kommt und nicht in der Lage ist, die auftretenden Kräfte aufzufangen.

Davon ausgehend ist es die Aufgabe der vorliegenden Erfindung, einen Kraftfahrzeugtürverschluß hervorzubringen, der einerseits einen geräuscharmen Schließvorgang gewährleistet und andererseits nicht nur in Schließrichtung sondern auch quer zu dieser ein Höchstmaß an Haltekräften übertragen kann.

Zur Lösung dieser Aufgabe wird ein Kraftfahrzeugtürverschluß vorgeschlagen, wie er den Merkmalen des Patentanspruches 1 entnommen werden kann. Durch die erfindungsgemäße Vorgehensweise ist stets erreicht, daß die auftretenden Kräfte von metallischen Bereichen der Drehfalle aufgenommen werden können. Dies gilt in vorteilhafter Weise sowohl in der sogenannten Vorraststellung als auch in der eigentlichen Hauptraststellung. Die geräuschdämpfende Wirkung wird in keiner Weise beeinträchtigt, da gerade durch die leicht bauchig ausgebildeten Abschnitte der Beschichtungsmasse im Bereich der Gabelöffnung ein unmittelbar rein metallischer Kontakt zwischen Schließbolzen und Drehfalle sicher verhindert wird. Es ist durch die Vorgehensweise gemäß der Erfindung nun auch die Möglichkeit gegeben, für die Beschichtung einen Werkstoff mit etwas geringeren Festigkeitseigenschaften und somit höheren Geräuschdämpfungseigenschaften als im Stand der Technik üblich zu wählen.

Die Erfindung ist nachstehend anhand eines Ausführungsbeispieles beschrieben und in der Zeichnung dargestellt. Diese zeigt dabei in
Figur 1 einen Kraftfahrzeugtürverschluß mit den wesentlichen Bauteilen und der erfindungsgemäß ausgestatteten Gabelfalle,
Figur 2 einen Schnitt gemäß Pfeile 2 in Figur 1 und
Figur 3 eine vergrößerte Darstellung der Gabelfalle.

Der in Figur 1 dargestellte Kraftfahrzeugtürverschluß weist als im Rahmen der Erfindung wesentliche Bauteile eine Sperrklinke (1), einen Schließbolzen (2) sowie eine, im wesentlichen aus Vorrastschenkel (3) und Hauptrastschenkel (4) bestehende Gabelfalle (5) auf. Sperrklinke (1) und Gabelfalle (5) sind dabei Bestandteile eines an der Fahrzeugtür sich befindenden Türverschlußgehäuses (30) und werden beim Bewegen der Fahrzeugtür entsprechend mitbewegt. Der Schließbolzen (2) selbst, der außerdem einen Schließbolzenkopf (6) (Figur 2) aufweist, ist an der Fahrzeugkarosserie, beispielsweise am Türholm (29) befestigt. Beim Bewegen von Fahrzeugtür mit Türverschlußgehäuse (30) in Schließrichtung (Pfeil 7) greift der Schließbolzen (2) in eine Gabelöffnung (8) der Gabelfalle (5) ein und dreht dabei letztere entgegen dem Uhrzeigersinn und gegen die Federkraft einer Rückstellfeder (32) um ihre Drehachse (9). Die Gabelfalle (5) war zuvor in einer Stellung (strichpunktiert dargestellt), in der die Gabelöffnung (8) entsprechend einer Gehäuseöffnung (31) des Türverschlußgehäuses (30) gerichtet war, und so den Schließbolzen (2) aufnehmen konnte. In einer sogenannten "Vorraststellung" kann die durch eine Feder (10) belastete Sperrklinke (1) hinter dem Vorrastschenkel (3) einfallen und dadurch bereits jetzt ein unbeabsichtigtes Öffnen der Fahrzeugtür verhindern. Wird letztere weiter in Schließrichtung bewegt und damit die Gabelfalle (5) weiter um ihre Drehachse (9) gedreht, so kann letztendlich die Sperrklinke (1) hinter dem Hauptrastschenkel (4) einfallen, so daß die endgültige Schließstellung erreicht ist. Die Sperrklinke (1) dreht sich dabei um ihre Drehachse (11).

Ausgenommen an ihren Anlagestellen (12, 13) mit der entsprechend geformten Sperrklinke (1) ist nahezu die gesamte Oberfläche der Gabelfalle (5) mit einer Beschichtung (22) versehen, die vorzugsweise aus Kunststoff, beispielsweise Polyester-Elastomer ausgeführt ist und neben guten geräuschdämpfenden Eigenschaften den Erfordernissen genügende Festigkeitseigenschaften, insbesondere hinsichtlich auftretender Flächenpressungen, besitzt.

Die Gabelöffnung (8) weist in ihrem, den Schließbolzen (2) umfassenden und mit diesem in Kontakt stehenden Bereich abwechselnd beschichtete und unbeschichtete Abschnitte (14 bzw. 15) auf. Die Beschichtung (22) ist dabei in entsprechende Vertiefungen (33) des metallischen Gabelfallenkernes (18) eingebettet. Wie Figur 1 entnommen werden kann, überragen die beschichteten Abschnitte (14) die Kontur, d. h. die gedachte Kreislinie (16) der Gabelöffnung (8) als leicht bauchige Erhebungen (17). Damit können diese während des gesamten Bewegungsablaufes des Schließvorganges ihre zusätzlich geräuschdämpfende Wirkung entfalten.

Wie der Schnittdarstellung nach Figur 2 entnommen werden kann, werden bei auftretenden Querkräften (Pfeil 19) diese von der inneren Stirnfläche (20) des Schließbolzenkopfes (6) aufgenommen, an die die entsprechend zugewandte Stirnfläche (21) der Gabelfalle (5) zur Anlage kommt. Insbesondere hier erhöhen die unbeschichteten d. h. metallischen Abschnitte (15) des Gabelfallenkernes (18) ganz wesentlich die Haltbarkeit der Verbindung. Über die, die Beschichtung (22) aufweisenden weiteren Oberflächenabschnitte der Gabelfalle (5) ist diese mit, der Schichtdicke entsprechenden Ausnehmungen (23) versehen.

## Patentansprüche

1. Kraftfahrzeugtürverschluß, im wesentlichen bestehend aus einer Gabelfalle (5), einer Sperrklinke (1) sowie einem zylindrischen Schließbolzen (2) mit einem im Querschnitt größeren Schließbolzenkopf (6), wobei eine Gabelöffnung (8) der Gabelfalle (5) den Schließbolzen (2) umfaßt und die Gabelfalle (5) auf ihrer Oberfläche eine insbesondere geräuschdämpfende Beschichtung (22) aufweist, dadurch gekennzeichnet, daß die Gabelfalle (5) im Bereich der Gabelöffnung (8) abwechselnd beschichtete und unbeschichtete Abschnitte (14, 15) aufweist.

2. Kraftfahrzeugtürverschluß nach Anspruch 1, dadurch gekennzeichnet, daß die in den Abschnitten (14) vorgesehene Beschichtung (22) in entsprechende Vertiefungen (33) eines metallischen Gabelfallenkernes (18) eingebettet ist und die Kontur der Gabelöffnung (8) als leicht bauchige Erhebungen (17) überragt.

3. Kraftfahrzeugtürverschluß nach Anspruch 1, dadurch gekennzeichnet, daß die, die Beschichtung aufweisenden weiteren Oberflächenbereiche der Gabelfalle (5) mit, der Schichtdicke entsprechenden Ausnehmungen (23) versehen ist.

4. Kraftfahrzeugtürverschluß nach Anspruch 1, dadurch gekennzeichnet, daß als Beschichtung (22) ein Kunststoff, vorzugsweise Polyester-Elastomer mit guten geräuschdämpfenden Eigenschaften und hoher Festigkeit verwendet wird.

## Claims

1. Motor vehicle door catch consisting essentially of a fork latch (5), a pawl (1) and a cylindrical locking pin (2) with a locking pin head (6) of larger cross- section, in which a fork opening (8) of the fork latch (5) encloses the locking pin (2) and the fork latch (5) has on its surface a particularly noise-suppressing coating (22), characterized in that in the region of the fork opening (8) the fork latch (5) has alternate coated and uncoated sections (14 and 15).

2. Motor vehicle door catch according to Claim 1, characterized in that the coating (22) provided in the sections (14) is embedded in corresponding indentations (33) in a metallic fork latch cord (18) and project beyond the contour of the fork opening (8) in the form of slightly bulged projections (17).

3. Motor vehicle door catch according to Claim 1, characterized in that the other regions of the surface of the fork latch (5) which have the coating are provided with recesses (23) corresponding to the thickness of the layer.

4. Motor vehicle door catch according to Claim 1, characterized in that a plastic, preferably polyester elastomer, with good noise-suppressing properties and high strength is used for the coating (22).

## Revendications

1. Serrure de porte de véhicule automobile, se composant notamment d'un loquet à fourchette (5), d'un cliquet d'arrêt (1), ainsi que d'un boulon de fermeture (2) cylindrique, avec une tête de boulon de fermeture (6) à section transversale plus grande, une ouverture de fourchette (8) du loquet à fourchette (5) entourant le boulon de fermeture (2) et le loquet à fourchette (5) présentant sur sa surface un revêtement (22) amortissant en particulier le bruit, caractérisée en ce qu'au voisinage de l'ouverture de fourchette (8), le loquet à fourchette (5) présente alternativement des sections revêtues et non revêtues (14, 15).

2. Serrure de porte de véhicule automobile selon la revendication 1, caractérisée en ce que le revêtement (22) prévu dans les sections (14) est encastré dans des renforcements (33) correspondants d'un noyau métallique (18) du loquet à fourchette et fait saillie sur le contour de l'ouverture de fourchette (8) sous forme de bosses (17) légèrement bombées.

3. Serrure de porte de véhicule automobile selon la revendication 1, caractérisée en ce que les autres zones de surface du loquet à fourchette (5) présentant le revêtement sont pourvues d'évidements (23) correspondant à l'épaisseur de la couche.

4. Serrure de porte de véhicule automobile selon la revendication 1, caractérisée en ce qu'on utilise pour revêtement (22) une matière plastique, de préférence un polymère-élastomère à bonnes caractéristiques d'amortissement de bruit et de résistance élevée.
